# EUROPÄISCHE PATENTSCHRIFT

(11) **EP 3 564 591 B1**
(45) Veröffentlichungstag und Bekanntmachung des Hinweises auf die Patenterteilung: **07.06.2023**
(21) Anmeldenummer: 19172180.2
(22) Anmeldetag: 02.05.2019
(51) Int. Cl.: F24D 19/10, F24F 130/10, F24H 15/104, F24H 15/258, F24H 15/262, F24H 15/269

(54) **VERFAHREN ZUR ERKENNUNG DES MONTAGEORTS EINES AUSSENTEMPERATURFÜHLERS EINER HEIZUNGSANLAGE**
METHOD FOR DETECTING THE ASSEMBLY LOCATION OF AN EXTERNAL TEMPERATURE SENSOR OF A HEATING SYSTEM
PROCÉDÉ DE DÉTECTION DU LIEU DE MONTAGE D'UNE SONDE DE TEMPÉRATURE EXTERNE D'UNE INSTALLATION DE CHAUFFAGE

(30) Priorität: 04.05.2018 DE 102018110693
(43) Veröffentlichungstag der Anmeldung: 06.11.2019
(73) Patentinhaber: Vaillant GmbH, 42859 Remscheid (DE)
(72) Erfinder: Wriske, Jochen, 42857 Remscheid (DE)
(74) Vertreter: Popp, Carsten

(56) Entgegenhaltungen:
- DE-A1-102005 032 621
- DE-A1-102008 034 923
- DE-A1-102011 001 158
- DE-A1-102014 203 718
- US-A1- 2017 234 562

## Beschreibung

Die Erfindung bezieht sich auf ein Verfahren zur Erkennung des Montageorts eines Außentemperaturfühlers einer Heizungsanlage.

Bei einer witterungsgeführten Heizungsregelung sollte der Außentemperaturfühler an der Nordwand des Hauses montiert sein, um den Einfluss von Sonnenstrahlung auszuschließen. Jedoch wird der Außentemperaturfühler häufig an jener Wand montiert, welcher dem Heizungsmontageort am nächsten ist. Hieraus ergibt sich das Problem, dass beispielsweise bei einem an der Südwand montierten Außentemperaturfühler Sonnenstrahlung einen Messwert geniert, welcher deutlich über der Temperatur der Außenluft liegt. Eine Anpassung der Heizkurve wäre die Folge, wobei es in derartigen Fällen zu dem Ergebnis führen kann, dass zu wenige Heizleistung generiert wird, um das Gebäude bedarfsgerecht zu beheizen.

Aus DE 102005032621 A1 ist eine Heizungsregelung mit einem Datenempfänger, welcher Wettervorhersagedaten empfängt, und einem Außentemperaturfühler bekannt. Es wird eine Differenz aus Wettervorhersagedaten und gemessenen Werten erstellt und hieraus charakteristische Abweichungen gebildet. Diese Abweichung kann benutzt werden, um Wettervorhersagedaten an die individuelle Örtlichkeit anzupassen und somit bedarfsgerecht zu heizen.

Aus der Patentanmeldung DE 10 2008 034923 A1 ist ein Verfahren zum Steuern der klimatischen Bedingungen eines Gebäudes mit Außentemperatursensoren und Datenempfänger für Wettervorhersagedaten bekannt. Es wird offenbart, die Plausibilität der Messwerte der Außentemperatursensoren zu prüfen. Dazu lehrt die DE 10 2008 034923 A1, in einer Plausibilitätsstufe das Über- oder Unterschreiten eines Grenzwertes oder eines Gernzgradienten zu überwachen, um so nicht plausible Messwerte zu erkennen. Dieses Dokument offenbart daher den Oberbegriff des unabhängigen Anspruchs 1.

Aufgabe der Erfindung ist eine Verfeinerung der Führungsgröße einer Heizungsregelung mit Außentemperaturfühler und Wettervorhersagedaten an individuelle Heizungsanlagen. Vorteilhafte Ausgestaltungen ergeben sich aus den Merkmalen des abhängigen und der abhängigen Ansprüche.

Die Erfindung wird anhand der Figur näher erläutert. Hierbei zeigt Figur 1 typische Temperaturverläufe über einen Tag.

Die Figur zeigt zwei Temperaturverläufe über einen Tag; die durchgehende Linie soll die Wetterdaten aus dem Internet darstellen, welche beispielsweise von einer Wetterstation stammen und der Region, in welcher die Heizungsanlage betrieben wird, zugeordnet sind. Derartige Wetterstationen werden beispielsweise vom Deutschen Wetterdienst und dem Bundesministerium für Umwelt, Naturschutz und Reaktorsicherheit betrieben; sie liefern aktuell erfasste Wetterdaten sowie häufig eine Prognose für die nahe Zukunft. Die Messfühler derartiger Wetterstationen sind derart positioniert, dass die Messwerte möglichst wenig von Störeffekten beeinflusst werden. Die gestrichelte Linie stellt die Linie eines Außentemperaturfühlers einer individuellen Heizungsanlage dar. Das Ausführungsbeispiel zeigt, dass insbesondere nachts die mittels des Außentemperaturfühlers gemessene Temperatur niedriger als die Temperatur der dazugehörenden Wetterstation, in deren Region die individuelle Heizungsanlage betrieben wird. Zwischen 7 Uhr und 16:30 Uhr hingegen ist die Temperatur des Außentemperaturfühlers höher. Dies ist wahrscheinlich darauf zurückzuführen, dass der Außentemperaturfühler in der Zeit zwischen 7 Uhr und 16:30 Uhr Sonne ausgesetzt ist und sich somit mutmaßlich an der Südost-Seite befindet. Vergleicht man mehrere Tage, so wäre zu erwarten, dass der Verlauf tagsüber sehr von der Intensität der Sonne abhängig ist. Möglicherweise ist an bewölkten Tagen die mittels des Außentemperaturfühlers gemessene Temperatur auch tagsüber nicht die Temperatur der Wetterstation. Ferner ist zu erwarten, dass im Winter die Sonnenphase kürzer ist.

Dies hat zur Folge, dass eine intelligente Heizungsregelung in diesem Fall davon ausging, dass die nächtliche Abweichung auf geographischen Gründen basiert und würde demnach davon ausgehen, dass ein Offset zwischen der Wetterstation und dem Außentemperaturfühler vorliegt. Dieses Offset könnte auch dann von der aktuellen Temperatur der Wetterstation tagsüber abgezogen werden, um zur mutmaßlich korrekten Außentemperatur am Haus ohne Sonneneinwirkung zu gelangen.

Das erfindungsgemäße Verfahren zur Erkennung der Position eines Außentemperaturfühlers einer Heizungsanlage mit einer Regelung und Kompensation einer Fehlpositionierung sieht zunächst vor, dass eine Regelung einer Heizungsanlage sowohl mit einem Außentemperaturfühler, als auch einem Wettererfassungsdienst verbunden ist. Die Verbindung mit dem Wettererfassungsdienst kann über Funk oder Internet erfolgen und sowohl die aktuell erfassten Wetterdaten, als auch eine Wetterprognose umfassen.

Die Regelung erfasst den Verlauf der Temperatur T_{A}, des Außentemperaturfühlers und des Wettererfassungsdienst T_{W}. Es wird eine Temperaturdifferenz ΔT zwischen der Temperatur T_{A} des Außentemperaturfühlers und des Wettererfassungsdienst T_{W} gebildet. Ist die Temperaturdifferenz nachts ΔT_{N} signifikant kleiner als die Temperaturdifferenz tagsüber ΔT_{T}, so ist dies ein Indiz dafür, dass tagsüber der Fühler tagsüber der Sonnenstrahlung direkt oder indirekt ausgesetzt ist. Ist wie in der Figur dargestellt, nachts die Temperatur T_{A,N} des Außentemperaturfühlers kleiner als die Temperatur des Wettererfassungsdiensts T_{w,N} gebildet, so ist die Temperaturdifferenz nachts ΔT_{N} = T_{A,N} - T_{W,N} negativ. Es kommt somit auf den Absolutwert der Temperaturdifferenz ΔT an. In der Figur ist tagsüber die Temperatur T_{A,T} des Außentemperaturfühlers größer als die Temperatur des Wettererfassungsdiensts T_{w,T}, die Temperaturdifferenz tagsüber ΔT_{T} demnach positiv. Die Temperaturdifferenz ΔT_{T} - ΔT_{N} wird nun mit einem Grenzwert ΔT_{G} verglichen. Ist die Temperaturdifferenz ΔT_{T} - ΔT_{N} nun kleiner als dieser Grenzwert ΔT_{G}, hier z.B. ΔT_{T} = -2 K sowie ΔT_{N} = 4 K, woraus sich ΔT_{T} - ΔT_{N} =-2 K - 4 K = -6 K < 2 K = ΔT_{G}, so ist dies ein Indiz dafür, dass der Außentemperaturfühler tagsüber der Sonne ausgesetzt ist oder zumindest an einem Ort installiert ist, welcher durch Sonne erhitzt wird. Die Regelung gibt dann einen Warnhinweis aus.

Das Verfahren kann optional zu repräsentativen Zeiten für die Tag- und Nachtphasen (z.B. 2:00 und 13:00) durchgeführt werden. Optional kann das Verfahren zu repräsentativen Zeiträumen (z.B. zwischen 0:00 und 3:00 sowie 11:00 bis 14:00) durchgeführt werden. Es können mehrere Zeiten und / oder Zeiträume berücksichtigt werden.

Bei der Temperaturregelung wird ein nächtlicher Offset zwischen der Temperatur T_{A,N} des Außentemperaturfühlers und der Temperatur des Wettererfassungsdiensts T_{w,N} gebildet und bei der Steuerung der Heizung zur Korrektur der Stellgröße in Form der Wettererfassungsdiensttemperatur T_{w} benutzt.

Zur Heizungssteuerung kann sowohl die gemessene Isttemperatur des Wettererfassungsdiensts, als auch die Wetterprognose herangezogen werden.

Erfolgt die Anwendung des Verfahrens über einen längeren Zeitraum, so ist zu berücksichtigen, dass die Phasen für tagsüber beziehungsweise nachts sich über den Jahresverlauf verändern, wobei im Juni die Tage am längsten und im Dezember am kürzesten sind.

Ändert sich die Temperaturdifferenz ΔT_{T} tagsüber, so ist dies auch ein Indiz dafür, dass der Außentemperaturfühler temporär der Sonne ausgesetzt ist und bei Bewölkung die Differenz einer anderen entspricht als bei Sonnenschein. Auch hier wird eine Warnmeldung am Display der Regelung der Heizung ausgegeben und gegebenenfalls ein Fachhandwerker über die Datenverbindung informiert.

## Patentansprüche

1. Verfahren zur Erkennung der Position eines Außentemperaturfühlers einer Heizungsanlage mit einer Regelung und Kompensation einer Fehlpositionierung, wobei mit der Regelung der Heizungsanlage auch ein Wettererfassungsdienst verbunden ist, wobei die Regelung den Temperaturverlauf des Außentemperaturfühlers und des Wettererfassungsdienst aufzeichnet und vergleicht, hieraus Korrekturdaten ableitet und die Heizung in Abhängigkeit der Daten des Wettererfassungsdiensts, welche mit den Korrekturdaten angepasst werden, steuert, **dadurch gekennzeichnet, dass**, wenn die Temperaturdifferenz zwischen dem Außentemperaturfühler und dem Wettererfassungsdienst tagsüber um mindestens einen vorgegebenen Grenzwert größer als die Temperaturdifferenz zwischen dem Außentemperaturfühler und dem Wettererfassungsdienst nachts ist, eine Positionierungswarnmeldung ausgegeben wird.

2. Verfahren zur Erkennung der Position eines Außentemperaturfühlers einer Heizungsanlage mit einer Regelung und Kompensation einer Fehlpositionierung nach Anspruch 1, **dadurch gekennzeichnet, dass** in der Zeit zwischen Sonnenuntergang und Sonnenaufgang eine durchschnittliche Temperaturdifferenz zwischen den Temperaturen des Außentemperaturfühlers und des Wettererfassungsdienstes ermittelt wird und diese Temperaturdifferenz als Offset zur Steuerung der Regelung der Heizung mittels der Daten des Wettererfassungsdienstes dienen.

3. Verfahren zur Erkennung der Position eines Außentemperaturfühlers einer Heizungsanlage mit einer Regelung und Kompensation einer Fehlpositionierung nach Anspruch 1 oder 2, **dadurch gekennzeichnet, dass** wenn sich die Temperaturdifferenz zwischen dem Außentemperaturfühler und dem Wettererfassungsdienst tagsüber signifikant verändert, eine Positionswarnmeldung ausgegeben wird.

4. Verfahren zur Erkennung der Position eines Außentemperaturfühlers einer Heizungsanlage mit einer Regelung und Kompensation einer Fehlpositionierung nach einem der Ansprüche 1 bis 3, **dadurch gekennzeichnet, dass** eine Information zur richtigen oder falschen Positionierung über eine Datenverbindung an einen Fachhandwerker ausgegeben wird.

## Claims

1. Method for detecting the position of an external temperature sensor of a heating system with a controller and compensation for incorrect positioning, wherein a weather detection service is also connected to the controller of the heating system, wherein the controller records and compares the temperature profile of the external temperature sensor and of the weather detection service, derives correction data therefrom and controls the heating depending on the data of the weather detection service which are adapted using the correction data, **characterised in that,** if the temperature difference between the external temperature sensor and the weather detection service during the day is greater than the temperature difference between the external temperature sensor and the weather detection service at night by at least a predefined limit value, a positioning warning message is output.

2. Method for detecting the position of an external temperature sensor of a heating system with a controller and compensation for incorrect positioning according to claim 1, **characterised in that** in the time between sunset and sunrise an average temperature difference between the temperatures of the external temperature sensor and the weather detection service is ascertained and this temperature difference is used as an offset for controlling the controller of the heating system by means of the data of the weather detection service.

3. Method for detecting the position of an external temperature sensor of a heating system with a controller and compensation for incorrect positioning according to claim 1 or 2, **characterised in that** if the temperature difference between the external temperature sensor and the weather detection service changes significantly during the day, a position warning message is output.

4. Method for detecting the position of an external temperature sensor of a heating system with a controller and compensation for incorrect positioning according to any of claims 1 to 3, **characterised in that** information on the correct or incorrect positioning is output to a specialist technician via a data link.

## Revendications

1. Procédé de détection de la position d'une sonde de température externe d'une installation de chauffage avec une régulation et une compensation d'un mauvais positionnement, dans lequel la régulation de l'installation de chauffage est également reliée à un service de collecte météorologique, dans lequel la régulation enregistre et compare le profil de température de la sonde de température externe et du service de collecte météorologique, en déduit des données de correction, et commande le chauffage en fonction des données du service de collecte météorologique, qui sont ajustées aux données de correction, **caractérisé en ce que** lorsque la différence de température entre la sonde de température externe et le service de collecte météorologique pendant la journée est supérieure à la différence de température entre la sonde de température externe et le service de collecte météorologique pendant la nuit d'au moins une valeur limite prédéterminée, un message d'avertissement de positionnement est émis.

2. Procédé de détection de la position d'une sonde de température externe d'une installation de chauffage avec une régulation et une compensation d'un mauvais positionnement selon la revendication 1, **caractérisé en ce qu'**entre le coucher et le lever du soleil, une différence de température moyenne entre les températures de la sonde de température externe et du service de collecte météorologique est déterminée et cette différence de température sert de décalage pour commander la régulation du chauffage au moyen des données du service de collecte météorologique.

3. Procédé de détection de la position d'une sonde de température externe d'une installation de chauffage avec une régulation et une compensation d'un mauvais positionnement selon la revendication 1 ou 2, **caractérisé en ce que** si la différence de température entre la sonde de température externe et le service de collecte météorologique change de manière significative pendant la journée, un message d'avertissement de positionnement est émis.

4. Procédé de détection de la position d'une sonde de température externe d'une installation de chauffage avec une régulation et une compensation d'un mauvais positionnement selon l'une quelconque des revendications 1 à 3, **caractérisé en ce qu'**une information de positionnement correct ou incorrect est émise vers un installateur via une connexion de données.
